# EUROPÄISCHE PATENTSCHRIFT

(11) **EP 0 166 895 B1**
(45) Veröffentlichungstag und Bekanntmachung des Hinweises auf die Patenterteilung: **19.07.1989**
(21) Anmeldenummer: 85104942.9
(22) Anmeldetag: 23.04.1985
(51) Int. Cl.: B21D 43/20, B65H 16/02, B65H 19/12

(54) **Verfahren und Anlage zum Ausstanzen von Blechteilen sowie Vorrichtung zur Verwendung bei dieser Anlage**
Method and installation for punching sheet metal parts, and device for use with this installation
Méthode et installation pour poinçonner des pièces de tôle et dispositif destiné à être utilisé dans cette installation

(30) Priorität: 09.05.1984 DE 3417134; 09.05.1984 DE 3417130
(43) Veröffentlichungstag der Anmeldung: 08.01.1986
(73) Patentinhaber: SIEMENS AKTIENGESELLSCHAFT, 80333 München (DE)
(72) Erfinder: Soldner, Wilhelm, D-8500 Nürnberg (DE); Kröner, Josef, D-8540 Schwabach (DE)

(56) Entgegenhaltungen:
- DE-C- 620 298
- FR-A- 617 595
- FR-A- 2 063 690
- FR-A- 2 117 528
- FR-A- 2 178 232
- GB-A- 10 147
- GB-A- 113 274
- GB-A- 2 073 717
- JP-A-56 154 234
- JP-A-58 130 847
- JP-A-58 145 315
- US-A- 1 729 955
- US-A- 3 472 463
- US-A- 3 810 588

## Beschreibung

Die Erfindung bezieht sich auf eine Vorrichtung in Verbindung mit einer Anlage zum Ausstanzen von Blechteilen aus bandförmigem Rohblech, das in Rollen (sog. Coils) angeliefert wird, mit einem kassettenartigen Behälter zur Aufnahme eines Coils, der von einem Rahmen mit Stützrollen für ein Coil gebildet ist.

In der Stanztechnik ist es üblich, das benötigte Halbzeug, also das Rohblech, in Rollen zu liefern, welche als Coils bezeichnet werden. Normalerweise werden diese Coils bis zum Ende aufgearbeitet. Dafür ist der eigentlichen Stanzmaschine eine justierbare Haspel zum Nachschub des Bandmaterials vom Coil zugeordnet.

Aus der JP-A-58 145 315 ist eine Anlage zum Ausstanzen von Blechteilen aus Rohblech bekannt mit einer Stanzmaschine und einer Zuführeinrichtung für Bandmaterial, wobei der Stanzmaschine ein lateral verschiebbarer Schlitten für kassettenartige Behälter zugeordnet ist. Dabei geht es im wesentlichen darum, mittels Programmsteuerung die Rüstzeiten zu vermindern und die Arbeitseffektivität zu erhöhen, wobei beim Bandwechsel eine neue Kassette automatisch in die gewünschte Position verschoben werden kann. Dazu müssen die Kassetten identisch als Zuführvorrichtung für gehaspeltes Bandmaterial ausgebildet sein.

Beispielsweise aus der DE-C-884 940 ist eine derartige Vorrichtung zum Zuführen des gehaspelten Bandmaterials bekannt, bei welcher die Haspel Mittel zum genauen Führen des Bandes aufweist. Die Beschickung einer solchen Haspel ist vergleichsweise umständlich und zeitaufwendig, so daß sie sich nur bei längerer Betriebszeit pro Auftrag und großer Anzahl auszustanzender Teile lohnt.

Darüber hinaus sind aus der FR-A-21 78 232 auf einem Schlitten angeordnete Kassetten für Coils vorbekannt, bei dem über ein Kettengetriebe der seitliche Abstand der Kassettenwände einstellbar ist. Die Kassetten selbst sind wieder identisch aufgebaut, wobei mit einer solchen Einrichtung insbesondere wieder die Rüstzeit beim Kassettenwechsel verringert werden soll. Eine entsprechende Aufnahmeeinrichtung für mehrere Coils wird in der US-A-34 72 463 beschrieben. Dabei sind die Coils nebeneinander in einem offenen, lateral verschiebbaren Behälter auf durchgehenden Rollen gelagert und wird das Bandende zwischen zwei Drehrollen durchgezogen. Bei der US-A-38 10 588 ist zwar ein geschlossener Behälter für ein einziges Coil aus elastischem Material mit Lagerrollen und Durchzieheinrichtung in der Behälterwand vorhanden. Diese Einrichtung erscheint jedoch für Blechbänder ungeeignet. Speziell dafür ist aus der DE-C-0 620 298 eine Maschine zum Entrollen von Wickelbünden, insbesondere von aufgerolltem bandförmigen Walzgut bekannt, bei der insbesondere der Innenradius des Coils über eine Andruckrolle justierbar ist. Diese Maschine muß jedoch jeweils mit einem Coil geladen werden, wodurch erhebliche Umrüstarbeiten notwendig sind.

Insgesamt sind also die bekannten Einrichtungen nur dann sinnvoll zu verwenden, wenn umfangreiche Losgrößen bei der Fertigung vorliegen und der Coilwechsel schnell erfolgen soll.

Sofern nur kleine Losgrößen vorliegen, insbesondere auch bei kleinen Stanzteilen, ist der Materialverbrauch pro Los sehr niedrig. Dies bedeutet, daß ein Coil, von dem nur eine geringe Bandlänge benötigt wird, über mehrere nicht anschließende Aufträge stückweise abgearbeitet werden müßte ; zwischendurch ist immer das Umrüsten mit zeitaufwendigem Beschicken der Haspel notwendig. Der Wechsel von nicht abgearbeiteten Coils verursacht aber insbesondere durch das Zusammenbinden oder Öffnen der Restcoils zusätzliche Rüstzeiten. Daneben ist das Handhaben von dickem oder auch sehr dünnem Halbzeug umständlich und sogar unfallgefährlich. Restcoils aus dicken Werkstoffen und hoher Festigkeit federn nach dem Abschneiden nach der Haspel bei Störung oder am Ende des Auftrages auf. Restcoils aus dünnen Werkstoffen fallen dagegen nach der Abnahme von der Haspel in sich zusammen.

Aus obigen Gründen wurde bisher bei Aufträgen mit geringen Losgrößen nicht vom Coil gearbeitet, sondern wurden die Stanzteile aus Streifen gefertigt. Dabei erfolgt das Zuschneiden der Streifen mittels einer Schlagschere aus einer Tafel von Rohblech. Die Blechtafeln und die bereits zugeschnittenen Streifen sind daher günstigerweise im Bereich der Stanzerei zu lagern. Damit durch Fehlstanzungen die Loszahl nicht unterschritten wird, sind im allgemeinen mehr Streifen, als durch die Losgröße eigentlich errechnet, bereitzustellen. Übriggebliebene Streifen gehen in das Streifenlager zurück oder werden zum Stanzabfall gegeben. Entsprechend der Anzahl der verschiedenen zu verarbeitenden Werkstoffe und der Streifenabmessungen muß daher die Größe des Blechlagers angepaßt werden.

Die Beschickung des Pressenwerkzeuges mit einzelnen Streifen geschieht im allgemeinen von Hand. Eine automatische Streifenverarbeitung wäre nur bei vorhandenen Restgittern möglich. Am Beginn des Streifens muß angestanzt werden und es kann, um halbe Teile zu vermeiden, der Streifen nur bis auf einen vom Stanzwerkzeug vorgegebenen Rest verarbeitet werden. Nach Beendigung des Stanzbetriebes muß der Reststreifen aus dem Werkzeug gezogen werden.

Beim Stand der Technik bleibt aufgrund der dargestellten Probleme die Materialausnutzung gering, die Hubfrequenz der Stanzmaschine niedrig und durch das häufige Streifenstanzen die Wahrscheinlichkeit von Fehlstanzungen bzw. einer Werkzeugbeschädigung hoch.

Aufgabe der Erfindung ist es daher, eine Vorrichtung anzugeben, die sowohl als Lagereinrichtung als auch als Ablaufeinrichtung für Coils verwendet werden kann und die in Verbindung mit einer Anlage zum Ausstanzen von Blechteilen von Coils angewendet werden soll.

Die Aufgabe ist erfindungsgemäß dadurch gelöst, daß der Rahmen eine Zentriereinrichtung für den Außen- und/oder Innendurchmesser des Coils sowie eine auf unterschiedliche Breite einstellbare seitliche Führung für das Coil aufweist, wobei als Zentriereinrichtung im Rahmen nachstellbare Rollen zur Anpassung an den äußeren und/oder inneren Durchmesser des Coils angeordnet sind und die Führung durch einen seitlichen Deckel des Rahmens gebildet wird, der zum Einsetzen eines Coils ausschwenkbar ist, und daß im Rahmen eine vertikal verschiebbare Einrichtung zum Durchführen des vom Coil abgezogenen bandförmigen Rohbleches angeordnet ist, die gleichermaßen eine Klemmvorrichtung für das Bandende bildet.

Die erfindungsgemäße Vorrichtung kann in eine vorhandene Anlage mit lateral verschiebbarem Schlitten der Zuführeinrichtung des Bandes integriert werden. Dabei können nunmehr zur auftragsbezogenen Bearbeitung kleiner Losgrößen mehrere erfindungsgemäße Vorrichtungen mit zu Coils gelagerten Blechbändern unterschiedlicher Breite und/oder Dicke sowie aus unterschiedlichen Werkstoffen vorhanden sein, wobei jeweils die der Stanzmaschine zugeordnete Vorrichtung aktiviert ist und von dort das Bandende in einer Abziehvorrichtung der Stanzmaschine eingeführt wird. Nach Abarbeitung des Auftrages wird das Bandende des Coils in der Einrichtung zum Durchführen des Bandes festgeklemmt und steht dort für einen neuen Bearbeitungsvorgang zur Verfügung.

Vorteilhafterweise hat bei der erfindungsgemäßen Vorrichtung der Rahmen Quertraversen als Standfläche und/oder als Träger des Deckels. Ein solcher Rahmen ist ohne weiteres in den lateral zur Stanzmaschine verschiebbaren Schlitten der Gesamtanlage einsetzbar. Bestimmungsgemäß dient die Vorrichtung sowohl als Lager für die Coils als auch als Ablaufeinrichtung. Vorzugsweise sind die Scharniere für den herausschwenkbaren Dekkel und auch die Verriegelung für den Deckel verschiebbar gelagert, so daß beispielsweise von ca. 25 bis 180 mm verschieden breite Rohblechbänder eingesetzt werden können. Damit kann der Deckel an die jeweilige Breite des Coils angepaßt werden, wodurch immer eine hinreichende seitliche Führung gewährleistet ist. Damit das Coil bei ruckartigem Abzug nicht aus der Kassette gezogen wird, sind vorzugsweise zwei nachstellbare Rollen vorgesehen, die von oben an den Außendurchmesser oder von innen an den Innendurchmesser des Coils herangeführt und dem sich beim Stanzbetrieb verändernden Durchmesser angepaßt werden können. Da die an der frontalen Seite der Kassette angeordnete Einrichtung zum Durchführen des Bandes mit der zugehörigen Klemmvorrichtung vertikal verschiebbar ist, kann sie den unterschiedlichen Einlaufhöhen angeglichen werden.

Durch die Erfindung ist also jederzeit ein sofortiger Zugriff zu Bandmaterial unterschiedlicher Breite und/oder Dicke sowie Werkstoff möglich. Es kann nun ein schnelles Umrüsten erfolgen. Es ergeben sich somit aufgrund der Erfindung wesentliche Vereinfachungen im Routinebetrieb von Stanzereien, wodurch die Automatisierung weiter verbessert wird.

Weitere Einzelheiten und Vorteile der Erfindung ergeben sich aus der nachfolgenden Figurenbeschreibung eines Ausführungsbeispieles anhand der Zeichnung.

Es zeigen :
Fig. 1 eine schematische Darstellung einer Stanzanlage,
Fig. 2 eine Ansicht des Schlittens mit mehreren erfindungsgemäßen kassettenartigen Behältern,
Fig. 3 und 4 einen einzelnen kassettenartigen Behälter in zwei Seitenansichten.

In Fig. 1 bedeuten 100 eine Lagereinrichtung für bandförmige Coils, die einer Stanzmaschine 200 zugeordnet sind. Die Abzieh- und Richtvorrichtung für das Blechband in die Stanzmaschine 200 ist mit 205 bezeichnet. Die Lagereinrichtung 100 besteht im einzelnen aus einem Schlitten 10, welcher lateral zur Einführvorrichtung 205 verschiebbar ist. Auf dem Schlitten 10 sind mehrere kassettenartige Behälter, die in Fig. 1 mit 1, II und 111 bezeichnet sind, angeordnet. Die kassettenartigen Behälter I bis 111 sind jeweils identisch ausgebildet und können verschiedenartige Coils mit Halbzeug tragen. Die Behälter werden anhand der nachfolgenden Figuren im einzelnen beschrieben.

In Fig. 2 sind kassettenartige Behälter 1 bis 111 in unterschiedlicher Justierung auf der Lagereinrichtung 100 mit Schlitten 10 angeordnet. Sie bestehen jeweils im wesentlichen aus einem senkrecht stehenden Rahmen 1 mit mehreren Versteifungsrippen. Deren unterste bildet eine Standfläche 2 und ist in einem verschiebbaren Schlitten 10 auf der Lagereinrichtung 100 derart angeordnet, daß jeweils eine der Kassetten I bis 111 in Betriebsposition zur Stanzmaschine bringbar ist. Am Rahmen 1 sind zwei Traversen 11 fest angeordnet, welche einen in Querrichtung verschiebbaren Deckel 3 tragen. An der Oberseite ist eine weitere Traverse 12 angeschweißt, welche einen Tragring 9 aufweist. Damit können durch einen Kran oder dergleichen jeweils die kompletten Behälter mit Coil beim Austausch angehoben werden.

Aus der Seitendarstellung nach Fig. 3 ist ersichtlich, daß der Deckel 3 im Rahmen 1 in Scharnieren 4 gelagert ist, welche wiederum in den Traversen 11 in entsprechenden Aussparungen 111 verschiebbar sind. Mittels Feststellhebel 41 ist eine bestimmte Position fixierbar. An der gegenüberliegenden Seite des Rahmens 1 befindet sich eine entsprechend aufgebaute Verriegelungseinheit 5 mit Feststellhebel 51.

Durch die beschriebene Lagerung kann der Deckel 3 einerseits zum Einsetzen eines Coils in die Kassette weggeschwenkt werden ; dadurch, daß die Scharniere und die Verriegelung für den Deckel 3 stufenlos verschiebbar gelagert sind, können andererseits verschieden breite Coils, beispielsweise im Bereich von 25 bis 180 mm, eingesetzt werden, Der Deckel 3 ist somit an die jeweilige Breite des Coils anpaßbar, so daß durch den Rahmen 1 auf der einen Seite und den Deckel 3 auf der anderen Seite die seitliche Führung für das Band gewährleistet ist.

In der Fig. 3 ist ein Coil 20 bzw. 20' angedeutet. Es liegt mit seinem Außendurchmesser auf vier querliegenden Stützrollen 6 auf, welche auch aus Fig. 2 ersichtlich sind. Auf dem Umfang des Coils befinden sich weitere Rollen 7, welche in Aussparungen 8 des Deckels 3 bzw. des Rahmens 1 zentral nach innen nachführbar sind. Die Rollen 7 werden von oben auf den Außendurchmesser des Coils 20 herangeführt und können sich dessen veränderndem Außendurchmesser anpassen. Damit ist gleichermaßen sichergestellt, daß das Coil 20 bei ruckartigem Abzug nicht aus dem genannten Behälter gezogen werden kann. Die Rollen 7 können auch zentrisch in den Nuten 8 an den Innendurchmesser des Coils 20 herangeführt werden und als Zentriereinrichtung wirken. Auch Kombinationen von Innen- und Außenrollen, die jeweils in geeigneter Stellung fixiert werden, sind möglich, was in Fig. 3 angedeutet ist.

Frontal am Behälter befindet sich weiterhin eine vertikal verschiebbare Durchzugs- und Klemmvorrichtung 15 für den Bandanfang. Diese besteht im einzelnen aus einer höhenverschiebbaren Rolle 16, der ein mittels eines handbetätigbaren Rändelrades 17 betätigbares Klemmstück 18 zugeordnet ist.

Aus Fig. 2 wird deutlich, daß die beschriebenen kassettenartigen Behälter bis 111 auf unterschiedliche Breite eingestellt sind. Wie erwähnt, können Coils mit den Abmessungen 25 bis 180 mm sowie auch unterschiedlicher Dicke, beispielsweise zwischen 0,5 bis 3 mm, gelagert werden, wobei das Halbzeug auch aus unterschiedlichen Werkstoffen bestehen kann.

Mit der beschriebenen Anlage kann die Herstellung von Stanzteilen nach einem neuen Arbeitsverfahren betrieben werden : In der Nähe der Stanzmaschine ist der Schlitten mit verschiedenen Kassetten stationiert. Damit ist ein sofortiger Zugriff und ein schnelles Umrüsten auf eine neue Bandbreite bzw. Material möglich. Da der Bandanfang jeweils in der Klemmvorrichtung fixiert ist, kann eine Zuführung zum Stanzwerkzeug nach entsprechender Lateralverschiebung schnell erfolgen.

Auch kleinere Stückzahlen von Stanzteilen lassen sich nunmehr in wirtschaftlicher Weise von einem Coil abarbeiten. Wird die Arbeit unterbrochen, kann das Band festgeklemmt und außerhalb der Aufnahmevorrichtung abgeschnitten werden, so daß die Arbeiten zum beliebigen Zeitpunkt sofort wieder fortsetzbar sind. Langwierige Umrüstarbeiten durch Justage einer Haspel sind nunmehr überflüssig.

Eine Stanzmaschine läßt sich also beim beschriebenen Verfahren nicht nur wirtschaftlicher ausnutzen ; auch Fehlstanzungen und Werkzeugbeschädigungen werden sich wirksam verringern.

## Patentansprüche

1. Vorrichtung in Verbindung mit einer Anlage zum Ausstanzen von Blechteilen aus bandförmigem Rohblech, das in Rollen (sog. Coils) angeliefert wird, mit einem kassettenartigen Behälter zur Aufnahme eines Coils (20), der von einem Rahmen (1) mit Stützrollen (6) für ein Coil gebildet ist, dadurch gekennzeichnet, daß der Rahmen (1) eine Zentriereinrichtung (7, 8) für den Außen-und/oder Innendurchmesser des Coils (20) sowie eine auf unterschiedliche Breite einstellbare seitliche Führung (3) für das Coil aufweist, wobei als Zentriereinrichtung im Rahmen (1) nachstellbare Rollen (7) zur Anpassung an den äußeren und/oder inneren Durchmesser des Coils (20) angeordnet sind und die Führung durch einen seitlichen Deckel (3) des Rahmens gebildet wird, der zum Einsetzen eines Coils (20) ausschwenkbar ist, und daß am Rahmen (1) eine vertikal verschiebbare Einrichtung (15) zum Durchführen des vom Coil (20) abgezogenen bandförmigen Rohbleches angeordnet ist, die gleichermaßen eine Klemmvorrichtung (16 bis 18) für das Bandende bildet.

2. Vorrichtung nach Anspruch 1, dadurch gekennzeichnet, daß der Rahmen (1) Quertraversen (11-15) als Standfläche (2) und/oder Träger des Deckels (3) aufweist.

3. Vorrichtung nach Anspruch 1 und 2, dadurch gekennzeichnet, daß der Deckel (3) mit Scharnieren (4) an zwei Quertraversen (11) des Rahmens (1) befestigt ist.

4. Vorrichtung nach einem der vorhergehenden Ansprüche, dadurch gekennzeichnet, daß der Deckel (3) und/oder Scharniere (4) quer zum Rahmen (1) verschiebbar gelagert ist.

5. Vorrichtung nach Anspruch 1, dadurch gekennzeichnet, daß die Klemmvorrichtung (15) aus einer Rolle (16) mit zugeordnetem, handbetätigbarem Klemmstück (17, 18) besteht.

6. Vorrichtung nach Anspruch 1, dadurch gekennzeichnet, daß die Rollen (7) in Aussparungen (8) von Rahmen (1) und/oder Deckel (3) geführt sind.

7. Vorrichtung nach Anspruch 1, dadurch gekennzeichnet, daß der Rahmen (1) einen Traghaken (9) aufweist.

## Claims

1. Device connected to an installation for stamping-out sheet metal portions from band-shaped stock sheet metal which is supplied in rolls (so- called coils), having a cassette-type container for receiving a coil (20) which is formed by a frame (1) with support rollers (6) for a coil, characterised in that the frame (1) has a centering devie (7, 8) for the outer and/or inner diameter of the coil (20), and a guide means (3) for the coil which is laterally adjustable to different widths, adjustable rollers (7) being arranged as a centering device in the frame (1) for adaptation to the outer and/or inner diameter of the coil (20) with the guide means formed by a lateral cover (3) of the frame, which can be pivoted out for insertion of a coil (20), and in that on the frame (1) there is arranged a vertically displaceable device (15) through which is to be guided the band-shaped stock sheet metal drawn from the coil (20), which also forms a clamping device (16 to 18) for the band end.

2. Device according to claim 1, characterised in that the frame (1) has cross pieces (11-15) as a support surface (2) and/or carrier of the cover (3).

3. Device according to claim 1 and 2, characterised in that the cover (3) is secured by hinge- joints (4) to two cross pieces (11) of the frame (1).

4. Device according to one of the preceding claims, characterised in that the cover (3) and/or hinges (4) are displaceably mounted transversely to the frame (1).

5. Device according to claim 1, characterised in that the clamping device (15) comprises a roller (16) with an associated hand-actuatable clamping piece (17, 18).

6. Device according to claim 1, characterised in that the rollers (7) are guided in recesses (8) of frame (1) and/or cover (3).

7. Device according to claim 1, characterised in that the frame (1) has a carrying hook (9).

## Revendications

1. Dispositif associé à une installation de poinçonnage pour découper des pièces de tôle dans une tôle brute en bande, livrée en bobines (dénommées coils), comprenant un récipient de type à cassette de réception d'un coil (20), qui est formé d'un cadre (1) avec des rouleaux (6) destinés à supporter un coil, caractérisé en ce que le cadre (1) comporte un dispositif de centrage (7, 8) pour le diamètre extérieur et/ou intérieur du coil (20), ainsi qu'un dispositif de guidage latéral (3) pour le coil, réglable à des largeurs différentes, des rouleaux (7) réglables dans le cadre (1) étant montés comme dispositif de centrage en vue de s'adapter au diamètre extérieur et/ou intérieur du coil (20) et le dispositif de guidage étant formé par un couvercle latéral (3) du cadre, qui peut basculer vers l'extérieur pour l'introduction d'un coil (20) et en ce que sur le cadre (1) est monté un dispositif (15) coulissant verticalement pour faire passer la tôle brute en forme de bande dévidé du coil (20) et formant en même temps un dispositif de serrage (16 à 18) de l'extrémité de la bande.

2. Dispositif suivant la revendication 1, caractérisé en ce que le cadre (1) comporte des traverses (11-15) servant de surface d'appui (2) et/ou de support du couvercle (3).

3. Dispositif suivant la revendication 1 ou 2, caractérisé en ce que le couvercle (3) est fixé par des charnières (4) à deux traverses (11) du cadre (1).

4. Dispositif suivant l'une des revendications précédentes, caractérisé en ce que le couvercle (3) et/ou une charnière (4) sont montés coulissants transversalement au cadre (1).

5. Dispositif suivant la revendication 1, caractérisé en ce que le dispositif de serrage (15) est constitué d'un rouleau (16) à pièces de serrage associées (17, 18), pouvant être manoeuvrés à la main.

6. Dispositif suivant la revendication 1, caractérisé en ce que les rouleaux (7) sont guidés dans des évidements (8) du cadre et/ou du couvercle (3).

7. Dispositif suivant la revendication 1, caractérisé en ce que le cadre (1) comporte un crochet de levage (9).
